# EUROPÄISCHE PATENTSCHRIFT

(11) **EP 0 000 731 B1**
(45) Veröffentlichungstag und Bekanntmachung des Hinweises auf die Patenterteilung: **10.12.1980**
(21) Anmeldenummer: 78100502.0
(22) Anmeldetag: 26.07.1978
(51) Int. Cl.: H01R 4/00

(54) **Verfahren zur Herstellung von Abzweigungen an einem isolierten elektrischen Kabel**
Method of tapping an insulated electric cable
Procédé de réalisation de dérivations sur un câble électrique isolé

(30) Priorität: 29.07.1977 FR 7723395
(43) Veröffentlichungstag der Anmeldung: 21.02.1979
(73) Patentinhaber: Societe L'ELECTRICFIL, Lyon (Rhône) (FR)
(72) Erfinder: Trigon, Jean, Dagneux F-01120 Montluel (FR)
(74) Vertreter: Loesenbeck, Otto

## Beschreibung

Die Erfindung betrifft ein Verfahren zur Herstellung von Abzweigungen an einem durch eine durchgehende Hülle isolierten elektrischen Kabel, bei dem an einem Abzweigpunkt des innerhalb der Hülle eine Seele aufweisenden Kabels ein elektrischer Verbindungspunkt gebildet wird, wobei man die Hülle im Bereich des Abzweigpunktes öffnet und durch die Öffnung ein Leiterstück in das Innere der Hülle steckt.

Es sind verschiedene Verfahrensweisen zur Herstellung einer derartigen elektrischen Verbindung bekannt. Alle diese Verfahrensweisen verlangen jedoch obligatorisch zur Gewährleistung einer zuverlässigen elektrischen Verbindung mit dem Kabel eine Abisolierung dieses Kabels, die um so größer ist, je größer die erforderliche Kontaktfläche ist, wobei die Festlegung dieser Abzweigung am Kabel auch bislang sehr umständlich war.

So wird bei einem durch die FR - A - 2 245 103 bekanntgewordenen Verfahren zunächst mindestens ein Kabelende abisoliert. Das Kabel wird des weiteren auf einer vorbestimmten kleinen Strecke im Bereich der zu bildenden Abzweigung abisoliert und es wird dann ein Leiterstück so in das Innere des Kabels gesteckt, daß die hier befindlichen und die Seele bildenden, für sich genommen nochmals isolierten Kleinkabel in ihrer Eigenisolierung nicht beschädigt werden. Daraufhin wird eine leitfähige Lösungsflüssigkeit eingebracht und nach Bildung elektrisher Anschlüsse wird auf elektrischem Wege über die leitfähige Lösungsflüssigkeit die elektrische Verbindung zwischen dem Leiterstück und dem gewünschten Kleinkabel innerhalb der Seele erzeugt.

Der vorliegenden Erfindung liegt die Aufgabe zugrunde, ein Verfahren nach dem Oberbegriff des Anspruches 1 darzustellen, das auf denkbar einfache Weise in weiten Grenzen die Schaffung großer Kontaktflächen ermöglicht und Abisolierungsarbeiten in vernachlässigbarer Größenordnung hält.

Die erfindungsgemäße Lösung besteht bei einem Verfahren der gattungsgemäßen Art darin, daß die Hülle durch einen Zugang zum elektrisch leitenden Teil der Seele des Kabels gebenden Einschnitt geöffnet wird, das Leiterstück zwischen den elektrisch leitenden Teil der Seele des Kabels und die isolierende Hülle unter Reibung durch den gebildeten Zugang eingesteckt wird derart, daß sich das Leiterstück auf einer vorbestimmten Längerstreckung des Kabels in Kontakt an elektrisch leitenden Teil der Seele anlegt. Das Einschneiden mit einem entsprechenden Werkzeug ist denkbar einfach durchzuführen, wobei Abisolierungsarbeiten im eigentlichen Sinne nicht erforderlich sind. Die Größe der Kontaktfläche kann auf einfache Weise an die gewünschte Größe angepaßt werden. Da der Einschnitt unmittelbar Zugang zum elektrisch leitenden Teil der Seele gibt, sind Hilfsmittel, wie beispielsweise elektrisch leitende Lösungflüssigkeiten u.dgl., nicht erforderlich. Auch der Geräteeinsatz für die Durchführung des Verfahrens ist denkbar gering. Vom Prinzip her wird außer dem Werkzeug zum Einbringen des Einschnittes und den Leiterstücken selbst nichts weiter benötigt. Auch Bördelarbeiten und auch Schweißoder Lötarbeiten sind hierbei zumindest vom Prinzip her nicht zwangsnotwendig.

Bevorzugte Durchführungsformen des erfindungsgemäßen Verfahrens ergeben sich aus den Untersprüchen.

Insbesondere kann es zweckmäßig sein, das Kabel am Ort des Einschnitts in der Größenordnung von 90° zu biegen, so daß die hierdurch gegebene Aufweitung des Einschnitts am Außenmantel der Hülle das Einstecken des Leiterstückes erleichtert. Die seitlichen Lippen des Einsteckeinschnitts sind nämlich elastisch aufgeweitet.

Gemäß einer weiteren bevorzugten Durchführungsform des erfindungsgemäßen Verfahrens wird ein Leitungsstück mit im wesentlichen rechteckigem Querschnitt verwendet. Sein aus dem Kabel vorstehender Teil wird nach der Einsteckung vorzugsweise umgebogen.

Gemäß einer weiteren bevorzugten Durchführungsform steckt man durch den geschaffenen Zugang in einander gegenläufigem Sinn zwei Leitungsstücke ein, deren beiden außerhalb des Kabels liegenden Abschnitte mechanisch und elektrisch untereinander verbunden werden, derart, daß die Abzweigung unauflösbar ist.

In weiterer Ausgestaltung werden die beiden Leiterstückabschnitte außerhalb des Hauptkabels miteinander verdrillt.

Es ist ferner möglich, das oder die Leiterstücke elektrisch zusätzlich mit dem Kabel zu verschweißen oder zu verlöten. Im Fall der Verwendung zweier Leiterstücke können diese untereinander durch ein und denselben Schweiß- oder Lötvorgang verbunden werden.

Findet ein Auftrag von Zinn und eines Dekapiermittels an der Stelle des Einschnitts am Austritt des oder der Leiterstücke statt, kann das Verschweißen nach einer lokalen Vorerwärmung durch das Zusammendrücken des Endes des oder der Leiterstücke möglichst nahe am Abzweigpunkt zwischen zwei Graphitelektroden geschehen, die von einem Strom großer Stärke durchströmt werden. Auch andere Arten der Verschweißung oder Verlötung sind möglich.

Auf diese Weise läßt sich eine Abzweigung herstellen, die außerordentlich sicher gegenüber einem Ausreißen der Abzweigung ist, falls im Betrieb das Kabel oder die Abzweigleitungen Zugbelastungen unterworfen sind. Gemäß einer weiteren Durchführungsform des Verfahrens wird der Einschnitt durch ein Dichtungsmittel verschlossen. Für den Fall, daß der äußere Abschnitt des oder der Leiterstücke, der nicht unmittelbar in dei Ausgestaltung der Verbindung einbezogen ist, isoliert ist, kann man in einfacher Weise ein Umgießen der Verbindungszone mit einem geeigneten Material durchführen. Es ist in diesem Fall auch möglich, die Dichtigkeit der Verbindungszone dadurch zu erreichen, daß man sie mit zwei siolierenden Halbschalen umgibt.

Mann kann auf diese Weise sehr leicht die Dichtigkeit der Verbindung in Anpassung an die jeweiligen besonderen Umgebungsbedingungen wider herstellen.

Gemäß einer weiteren bevorzugten Durchführungsform wird der Einschnitt für die Einsteckung am Punkt der Abzweigung, sei es durch ein Schleifen der isolierenden Hülle, sei es durch ein Einstechen mittels eines geeigneten Werkzeuges, erzeugt.

Weitere Eigenschaften und Vorteile des Erfindungsgegenstandes ergeben sich aus der nachfolgenden Beschreibung eines Ausführungsbeispiels des Erfindungsgegenstandes, die anhand der beigefügten Zeichnung erfolgt. In der Zeichnung zeigen.
Fig. 1 ein mit einer durchgehenden Hülle isoliertes elektrisches Kabel, das mittels des erfindungsgemäßen Verfahrens mit mehreren Abzweigungen versehen ist,
Fig. 2 ein Kabelstück, in dessen Hülle ein Einschnitt zum Einstecken ein oder zweier Leiterstücke zur Bildung einer Abzweigung eingebracht worden ist,
Fig. 3 den Kabelabschnitt nach Fig. 2 mit Darstellung der Art und Weise der Einsteckung zweier Leiterstücke, nachdem das Kabel an der Stelle des Einschnitts zwecks elastischer Aufweitung des Einschnitts gebogen wurde,
Fig. 4 den Kabelabschnitt nach Fig. 2 und 3 nach Anbringung der beiden Letierstücke für die Abzweigung,
Fig. 5 den Kabelabschnitt nach Fig. 4, bei dem die beiden aus dem Kabel vorstehenden Abschnitt der Leiterstücke verdrillt sind, mit Illustration einer möglichen Verschweißung der Abzweigung,
Fig. 6 und 7 Möglichkeiten der Abdichtung der elektrischen Verbindung im Bereich der Abzweigung, entweder durch Umgießen (Fig. 6) oder mittels zweier isolierender Halbschalen (Fig. 7).

In Fig. 2 ist ein Abschnitt eines elektrischen Kabels 1 dargestellt, das eine leitende Seele 2 besitzt, die beispielsweise aus einer Drahtlitze 3 gebildet ist und die von einer durchgehenden isolierenden Hülle 4 umgeben ist. In die isolierende Hülle 4 wird ein zylindersegmentförmiger Einschnitt 5 eingearbeitet, der einen Zugang zu der leitenden Seele 2 ergibt und der Lippen 6 und 7 definiert.

Wie aus Fig. 3 ersichtlich, unterzeiht man den Kabelabschnitt gemäß Fig. 2 einer Beigung von etwa 90°, um die Lippen 6 und 7 elastisch voneinander zu entfernen und so das Einstecken ein oder mehrerer Leiterstücke, die die Abzweigung bilden sollen, zu erleichtern. Wird die Abzweigung nur mittels eines einzigen Leiterstückes hergestellt, wird dieses in den Einschnitt 5 in eine Lage gesteckt, wie sie das Leiterstückt 8 zeigt. Das Ende 10 dieses Leiterstückes wird dann nach oben gebogen und nimmt dan die Stellung ein, wie sie in Fig. 4 gezeigt ist.

Wenn die Abzweigung aus zwei Leiterstücken 8 und 9 aufgebaut wird, wie im Ausführungsbeispiel dargestellt, werden diese Leiterstücke nacheinander eingesteckt, wie es aus Fig. 3 ersichtlich ist. Nach Einsteckung eines Abschnittes des Leiterstuckes 9 unter die Hülle 4 unter reibender Gleitung auf der Seele 2 wird das Ende 11 dieses Leiterstückes 9 zunächst so gebogen, daß die Einsteckung des zweiten Leiterstückes 8 leicht möglich ist, wie sich aus Fig. 3 ergibt. Am Ende dieses Verfahrensschrittes liegen die Leiterstücke in Längsausrichtung der Seele 2 in Kontakt mit dieser mittels der Abschnitte 12 und 13, während die Enden 10 und 11, die dann in rechtem Winkel stehen, benachbart zueinander liegen, wie aus fig. 4 ersichtlich. Die beiden Enden 10 und 11 können fest miteinander verbunden werden, beispielsweise durch Verdrillen, wie in Fig. 5 gezeigt.

In Fig. 5 ist das elektrische Kabel 1 gezeigt, wie es in seine gerade Ursprungslage zurückgebogen ist, wobei eine durch Verdrillung gebildete Abzweigung 15, bestehend aus den vereinigten Enden 10 und 11 der Leiterstücke 8 und 9, gebildet ist.

Fig. 1 zeigt die Möglichkeit, auf einem durchgehenden kabel 14 eine Vielzahl von entsprechenden Abzweigungen 15 vorzusehen.

Der Einschnitt 5 kann durch Schleifen oder durch Ein- oder Ausstechen mittels geeigneten Werkzeuges hergestellt werden.

Die Leiterstücke 8 und 9 können dem jeweils zu lösenden Problem angepaßt sein. Im dargestellten Ausführungsbeispiel haben sie einen rechteckigen Querschnitt, wobei ihre Breite die Kontaktfläche mit der leitenden Seele definiert und ihre Dicke einerseits die Festigkeit der Einsteckung und die Klemmung zwischen der Hülle 4 und der Seele 2 bestimmt, sowie andererseits die mögliche Stromstärke des abzuzweigenden Stromes.

Bei bestimmten Anwendungen an Kabeln von 8 mm² Querschnitt (120 Einzellitzendrähte von 30/100 mm) haben die Abschnitte 12 und 13 beispielsweise eine Länge in der Größenordnung von 30 mm. Im Ausführungsbeispiel nach Fig. 5 sind die beiden Enden 10 und 11 miteinander tordiert und auf länge geschnitten. Sie können aber auch mit einem gemeinsamen, zu bördelnden Kabelschuh überdeckt werden und auf diese Weise elektrisch miteinander verbunden werden.

Obwohl sich die isolierende Hülle 4 eng an den Umfang der Enden 10 und 11 der Leiterstücke, die aus der Hülle vorstehen, anschmiegt, kann die Dichtigkeit noch verbessert werden, wenn beispielsweise Kabelabzweigungen an feuchten Örtlichkeiten eingesetzt werden sollen, indem man lokal eine Dichtungsmasse im Bereich des Einschnitts aufbringt.

Eine andere Möglichkeit der Bildung einer Dichtung im Bereich der Verbindung zwischen dem Kabel 1 und den Leiterstücken 8 und 9 ist in Fig. 6 gezeigt. Das Leitungsstück 8 ist in seinem Bereich, der nicht zu der Bildung der Verbindung herangezogen worden ist, durch eine Hülle 21 isoliert. Eine Umgießung 22 umgibt die Gesamtheit der Verbindungszone und gewährleistet die Dichtigkeit sowohl auf der Hülle 4 des Kabels 1 wie auf der Hülle 21 des Leiterstückes 8.

Eine weitere Möglichkeit der Bildung einer Dichtung ist in Fig. 7 gezeigt. Das Leiterstück 8 ist in dem Bereich, der nicht zur Bildung der Verbindung herangezogen worden ist, durch eine Hülle 21 isoliert. Zwei isolierende Halbschalen 23 und 24, die miteinander verbunden werden, isolieren die Gesamtheit der Verbindungszone.

Für eine gute Einsteckung der Abschnitte der Leiterstücke zwischen Hülle und Seele sollte das Kabel eine gewisse Biegsamkeit bestizen. Das Kabel kann eine einfache isolierende Hülle oder eine Hülle aus einem zusammengesetzten Material besitzen. Man kann ferner in bestimmten Anwendungsfällen daran denken, den Abschnitten 12 und 13 ein zylindersegmentförmiges Profil zu geben, um eine optimale Kontaktfäche mit der leitenden Seele das Kabels zu erreichen.

In bestimmten Anwendungsfällen kann es erforderlich sein, die elektrische und mechanische Bindung zwischen den die Abzweigung bildenden Leiterstücken und der Seele des Kabels zu verstärken, und zwar aus Gründen der Stromstärke, die durch die Abzweigung fleißen soll, oder auch aus Gründen besonders hoher Zugbelastungen, die auf die Abzweigung einwirken können.

Die erfindungsgemäße Abzweigung beitet sich in besonders einfacher Weise für eine Verstärkung durch ein Schweißen an. Beispielsweise kann dabei eine Arbeitsweise gewählt werden, die eine direkte Erwärmung durch den Joule-Effekt beinhaltet.

Welche Verfahrensweise man auch anwendet, in jedem Fall muß Zinn und ein Dekapiermittel an die Stelle des Einschnitts an den Durchtritt der die Abzweigung bildenden Leiterstücke gebracht werden. Dieses Heranbringen kann, wie in Fig. 5 illustriert, mittels eines Drahtes 16 od.dgl. geschehen.

Nach einer lokalen Vorerwärmung in Höhe der Abzweigung wird das verdrillte Abzweigstück 15 so nahe wie möglich am Punkt der Abzweigung zwischen zwei Graphitelektroden 17 und 18 geklemmt, die an Leiter 19 und 20 eines von Starkstrom durchflossenen Stromkreises angeschlossen sind. Die örtliche Erwärmung setzt sich durch Wärmeleitung bis zur Seele 2 hin fort. Das Ende des Drahtes 16 schmilzt und das Zinn fleißt durch Schwerkraft unter Infiltration zwischen die beiden Abschnitte 12 und 13 der Leiterstücke und die Seele des Kabels.

Es versteht sich, daß der zusätzliche Vorgang des Schweißens die Verwendung einer isolierenden Hülle 4, beispielsweise aus einem Elastomer oder einem thermoplastischen Elastomer erfordert, die der örtlichen Temperaturerhöhung widersteht.

Unter den zahlreichen Anwendungsmöglichkeiten der Erfindung ist insbesondere die Verkabelung von elektrischen Schaltschränken zu nennen, bei denen diese Verfahrensweise eine beträchtliche Ersparnis an Zeit und Kabelmaterial sowie eine sehr bequeme einfache Ortsbestimmung der Abzweigungen ermöglicht.

In weiterer Ausgestaltung können zur Vorbereitung des Verschweiens die entsprechenden Leiterstückenden auch verzinnt sein.

Wenn in der vorstehenden Beispielsbeschreibung von der Bildung der Abzweigung mittels zweier Letierstücke ausgegangen wurde, so versteht es sich, da die Abzweigung auch aus einem oder aus mehr als zwei Leiterstücken gebildet werden kann.

Es ist ferner besonders darauf zu verweisen, daß das erfindungsgemäße Verfahren den Einsatz vielfacher Verwirklichungsformen ermöglicht, die in besonderem Maße an das jeweils zu lösonde Verbindungsproblem angepaßt werden können. Dies betrifft dabei insbesondere die Wahl des Profils des in die isolierende Hülle eingebrachten Einschnitts, die Dicke dieser Hülle, den Querschnitt der Leiterstücke, die Länge der zwischen Seele und Hülle eingesteckten Abschnitte der Leiterstücke, die Art der Verbindung der aus der Hülle vorstehenden und die Abzweigung bildenden Teile der Leiterstücke sowie die Tatsache und/oder die Art der Verschweißung der eingesteckten Abschnitte mit der Seele des Kabels.

Im Rahmen des Erfindungsgedankens sind zahlreiche äquivalente Ausführungsformen möglich. Besonders hervorzuheben ist, daß die Praxis gezeigt hat, daß nach dem erfindungsgemäßen Verfahren hergestellte Abzweigungen mit Stromstärken belastet werden können, die im Verhältnis zu derjenigen, die im zentralen Kabel herrscht, beträchtlich sein kann.

## Patentansprüche

1. Verfahren zur Herstellung von Abzweigungen an einem durch eine durchgehende Hülle (4) isolierten elektrischen Kabel (1), bei dem an einem Abzweigpunkt des innerhalb der Hülle eine Seele (2) aufweisenden Kabels ein elektrischer Verbindungspunkt gebildet wird, wobei man die Hülle im Bereich des Abzweigpunktes öffnet und durch die Öffnung ein Leiterstück (8,9) in das Innere der Hülle steckt, dadurch gekennzeichnet, daß die Hülle durch eine Zugang zum elektrisch leitenden Teil der Seele (2) des Kabels (1) gebenden Einschnitt (5) geöffnet wird und das Leiterstück (8,9) zwischen den elektrisch leitenden Teil der Seele (2) des Kabels (1) und die isolierende Hülle (4) unter Reibung durch den gebildeten Zugang eingesteckt wird, derart, daß sich das Leiterstück (8,9) auf einer vorbestimmten Längserstreckung des Kabels (1) in Kontakt an den elektrisch leitenden Teil der Seele (2) anlegt.

2. Verfahren nach Anspruch 1, dadurch gekennzeichnet, daß man vor der Einsteckung des Leiterstückes (8,9) durch den Einschnitt (5) hindurch das Kabel um etwa 90° an der Stelle des Einschnittes (5) biegt, und zwar so, daß der Einschnitt (5) auf dem Außenbogen der Biegung liegt.

3. Verfahren nach Anspruch 1 oder 2, dadurch gekennzeichnet, daß ein Leiterstück (8,9) mit einem im wesentlichen rechteckigen Querschnitt verwendet wird.

4. Verfahren nach einem der vorhergehenden Ansprüche, dadurch gekennzeichnet, daß das Ende (10,11) des Leiterstückes (8,9), das außen aus dem Kabel (1) vorsteht, bezüglich der Längsachse des Kables abgebogen wird.

5. Verfahren nach einem der vorhergehenden Ansprüche, dadurch gekennzeichnet, daß man durch den von dem Einschnitt (5) gebildeten Zugang zwei Leiterstücke (8 und 9) gegensinnig zueinander einsteckt, wobei ihre aus dem Kabel (1) vorstehenden Enden (10 und 11) elektrisch miteinander verbunden werden.

6. Verfahren nach Anspruch 5, dadurch gekennzeichnet, daß die Leiterstückenden (10 und 11) im Hinblick auf ihre elektrische Verbindung miteinander verdrillt werden.

7. Verfahren nach einem der Ansprüche 1 bis 4, dadurch gekennzeichnet, daß das Leiterstück (8,9) mit dem Kabel (1) zusätzlich elektrisch durch Verschweißen verbunden wird.

8. Verfahren nach Anspruch 5 oder 6, dadurch gekennzeichnet, daß die Leiterstücke (8 und 9) elektrisch untereinander und zusätzlich mit dem Kabel (1) durch Verschweißen verbunden werden.

9. Verfahren nach Anspruch 7 oder 8, dadurch gekennzeichnet, daß das Schweißen nach einer lokalen Vorerwärmung durch Zufügung von Zinn und einem Dekapiermittel an der Stelle des Einschnittes (5) sowie durch Klemmung der aus dem Kabel vorstehenden Enden (10,11) der Leiterstücke möglichst nahe am Punkt der Abzweigung zwischen zwei Graphitelektroden (17,18) geschieht, die mit Starkstrom gespeist werden können.

10. Verfahren nach einem der Ansprüche 7 bis 9, dadurch gekannzeichnet, daß der oder die Leiterstücke (8,9) verzinnt. sind.

11. Verfahren nach einem der vorhergehenden Ansprüche, dadurch gekennzeichnet, daß der Einschnitt (5) durch eine Dichtmasse verschlossen wird.

12. Verfahren nach einem der Ansprüche 1 bis 10, dadurch gekennzeichnet, daß der Verbindungsbereich zwischen dem elektrischen Kabel (1) und dem oder den Leiterstücken (8,9), die die Abzweigung bilden, mit einer Dichtungsmasse umgossen wird.

13. Verfahren nach einem der Ansprüche 1 bis 10, dadurch gekennzeichnet, daß der Verbindungsbereich zwischen dem elektrischen Kabel (1) und dem oder den Leiterstücken (8,9), die die Abzweigung bilden, durch die Zusammensetzung zweier isolierender Halbschalen (23,24) abgedichtet wird.

14. Verfahren nach einem der vorhergehenden Ansprüche, dadurch gekennzeichnet, daß der Einschnitt (5) durch das Einschleifen der isolierenden Hülle (4) des Kabels (1) gebildet wird.

1 5. Verfahren nach einem der Ansprüche 1 bis 13, dadurch gekennzeichnet, daß der Einschnitt (5) durch Einstechen mittels eines Werkzeuges gebildet wird.

16. Verfahren nach einem der vorhergehenden Ansprüche, dadurch gekennzeichnet, daß zumindest derjenige Bereich der Leiterstücke (8,9), der zwischen die leitende Seele (2) und die isolierende Hülle (4) des Kabels (1) eingesteckt wird, ein Querprofil aufweist, das an dasjenige, der leitenden Seele (2) angepaßt ist.

## Revendications

1. Procédé de réalisation de dérivations sur un câble électrique (1) isolé par une gaine continue (4), consistant à créer, en un point de dérivation d'un câble comportant une âme (2) entourée d'une gaine, un point de jonction électrique, où on forme, au niveau de point de dérivation, une ouverture dans la gaine, et à travers cette ouverture, on insère un élément conducteur (8,9) à l'intérieur de la gaine, caractérisé en ce que:
La gaine est ouverte par une entaille (5) donnant accès à la partie de l'âme (2) du câble (1) que est conductrice de l'électricité, et l'élément conducteur (8,9) est inséré à frottement par l'accès ainsi formé, entre la partie électriquement conductrice de l'âme (2) du câble (1) et la gaine isolante (4), de telle sorte que l'élément conducteur (8,9) se trouve en contact avec la partie électriquement conductrice de lâme (2) sur une longueur prédéterminée, dans le sens longitudinal du câble (1).

2. Procédé suivant la revendication 1, caractérisé en ce que, pour l'insertion de l'élément conducteur (8,9) par l'entaille (5), on fait subir au câble une flexion d'environ 90° à l'endroit de l'entaille (5), cette dernière étant située sur la génératrice extérieure du câble.

3. Procédé suivant la revendication 1 ou 2, caractérisé en ce que on utilise un élément conducteur (8,9) généralement de section transversable rectangulaire.

4. Procédé suivant une des revendications ci- dessus, caractérisé en ce que l'extrémité (10,11) de l'élément conducteur (8,9) extérieure au câble (1) est coudée par rapport à l'axe longitudinal du câble.

5. Procédé selon une des revendications ci- dessus, caractérisé en ce que, par l'accès formé par l'entaille (5), on introduit deux éléments conducteurs (8 et 9) en sens inverse l'un de l'autre, leurs extrémités (10 et 11) extérieures au câble (1) étant reliées entre elles électriquement.

6. Procédé selon la revendication 5, caractérisé en ce que les extrémités des éléments conducteurs (10 et 11 ) sont torsadées en vue de leur jonction électrique.

7. Procédé selon une des revendications 1 à 4, caractérisé en ce que l'élément conducteur (8,9) est relié électriquement au câble (1) par soudage.

8. Procédé selon la revendications 5 ou 6, caractérisé en ce que les éléments conducteurs (8 et 9) sont reliés entre eux et au càble (1) par soudage.

9. Procédé selon la revendication 7 ou 8, caractérisé en ce que, après un préchauffage localisé, le soudage est réalisé par apport d'étain et de décapant au niveau de l'entaille (5), et par serrage des extrémités (10,11) des éléments conducteurs extérieures au câble, le plus près possible du point de dérivation, entre deux électrodes de graphite (17,18) qui sont parcourues par un courant de forte intensité.

10. Procédé selon une des revendications 7 à 9, caractérisé en ce que le ou les éléments conducteurs (8,9) sont étamés.

11. Procédé selon une des revendications ci- dessus, caractérisé en ce que l'entaille (5) est obturée par un produit d'étanchéité.

12. Procédé selon une des revendications 1 à 10, caractérisé en ce que la zone de jonction entre le câble électrique (1) et le ou les éléments conducteurs (8,9) qui forment la dérivation, est surmoulée avec un produit approprié.

13. Procédé suivant une des revendications 1 à 10, caractérisé en ce que la zone de jonction entre le ou les éléments conducteurs (8,9), qui forment la dérivation, et le câble électrique (1), est rendue étanche par assemblage de deux demi-coquilles (23,24) isolantes.

14. Procédé selon une des revendication ci- dessus, caractérisé en ce que l'entaille (5) est créée par meulage de la gaine isolante (4) du câble (1).

15. Procédé selon une des revendications 1 à 13, caractérisé en ce que l'entaille (5) est créée par perçage au moyen d'un outil approprié.

16. Procédé selon une des revendications ci- dessus, caractérisé en ce que, sur au moins la partie de l'élément conducteur (8,9) insérée entre l'âme conductrice (2) et la gaine isolante (4) du câble (1), cet élément conducteur (8,9) a un profil transversal adapté à celui l'âme conductrice (2).

## Claims

1. A method of making branches in an electric cable (1) having a core (2) insulated by a continuous sheath (4), wherein an electric connecting point is formed at a branching point of the cable and wherein the sheath is opened in the region of the branching point and a conductor element (8,9) inserted through the opening into the interior of the sheath, characterised in that the sheath (4) is opened by means of an incision (5), giving access to the e!ectri.:aiiy conductive part of the core (2) of the cable (1), and the conductor element (8,9) is inserted, with friction through the incision (5), between the electrically conductive part of the core (2) of the cable (1) of the insulating sheath (4), in such a way that the conductor element (8,9) is laid against and is in contact with the electrically conductive part of the core (2) over a predetermined length of the cable (1).

2. The method of claim 1, characterised in that before the conductor element (8,9) is inserted through the incision (5), the cable is bent through approximately 90° at the location of the incision (5), in such a way that the incision (5) lies on the outer arc of the bend.

3. The method of claim 1 or claim 2, characterised in that a conductor element (8,9) with a substantially rectangular cross-section is used.

4. The method of any of the preceding claims, characterised in that the end (10,11) of the conductor element (8,9) projecting outside the cable (1) is bent away from the longitudinal axis of the cable.

5. The method of any of the preceding claims, characterised in that two conductor elements (8 and 9) are inserted in opposite directions through the access formed by the incision (5), and their ends (10 and 11) projecting from the cable (1) are electrically interconnected.

6. The method of claim 5, characterised in that the ends (10 and 11) of the conductor elements are twisted together to effect their electrical connection.

7. The method of any of claims 1 to 4, characterised in that the conductor element (8,9) is additionally electrically connected to the cable (1) by welding.

8. The method of claim 5 to 6, characterised in that the conductor elements (8 and 9) are electrically connected to one another and additionally to the cable (1) by welding.

9. The method of claim 7 or 8, characterised in that the welding is carried out, after local preheating, by adding tin and a pickling medium at the place of the incision (5), and by clamping the ends (10,11) of the conductor elements projecting from the cable, as near as possible to the branching point, between two graphite electrodes (17,18), which may be fed with high voltage current.

10. The method of any of claims 7 to 9, characterised in that the conductor element or elements (8,9) are tin plated.

11. The method of any of the preceding claims, characterised in that the incision (5) is closed with a jointing compound.

12. The method of any of claims 1 to 10, characterised in that the region of the connection between the electric cable (1) and the conductor or conductors (8,9), forming the branch, is cast around with a jointing compound.

13. The method of any of claims 1 to 10, characterised in that the region of the connection between the electric cable (1) and the conductor element or elements (8,9), forming the branch, is sealed by placing together two insulating half shells (23,24).

14. The method of any of the preceding claims, characterised in that the incision (5) is formed by grinding the insulating sleeve (4) of the cable (1).

15. The method of any of claims 1 to 13, characterised in that the incision (5) is formed by puncturing with an implement.

16. The method of any of the preceding claims, characterised in that at least that part of the conductor element (8,9) which is inserted between the conductive core (2) and the insulating sheath (4) of the cable (1) has a transverse profile matching that of the conductive core (2).
